# FASCICULE DE BREVET EUROPEEN

(11) **EP 0 013 339 B1**
(45) Date de publication et mention de la délivrance du brevet: **01.06.1983**
(21) Numéro de dépôt: 79104870.5
(22) Date de dépôt: 04.12.1979
(51) Int. Cl.: B41J 33/10

(54) **Cassette de ruban sans fin**
Endlosbandkassette
Endless ribbon cartridge

(30) Priorité: 03.01.1979 US 746
(43) Date de publication de la demande: 23.07.1980
(73) Titulaire: International Business Machines Corporation, Armonk, N.Y. 10504 (US)
(72) Inventeur: Sienkiewicz, Gerald Carl, Raleigh, NC 27607 (US); Mac Quade, Donald Joseph, Raleigh, NC 27604 (US); Leonard, Herbert Gene, Louisbourg NC 27549 (US)
(74) Mandataire: Bonneau, Gérard

## Description

### Domaine technique

La présente invention concerne de façon générale les bobines de matériaux en bande et plus particulièrement une cassette de ruban sans fin pouvant être utilisée dans les dispositifs d'impression.

### Etat de la technique antérieure

On connaît dans l'art antérieur un grand nombre de cassettes comportant une bobine à bande sans fin dans lesquelles une bobine de matériau en bande est portée par un moyeu tournant librement et dans lesquelles, la bande ou le ruban est déroulé à partir de la périphérie intérieure de l'enroulement tandis qu'il est ré-enroulé sur la périphérie extérieure dudit enroulement. A ce sujet, on pourra se reporter aux brevets des U.S.A. No. 3 770 223, 3337150, 2778635, 3035012 ou 3 295 781. Dans chacun de ces brevets, on utilise un moyeu tournant librement et portant une bobine ou rouleau de ruban sans fin. En général, les forces appliquées au ruban pour le dérouler de la périphérie intérieure entraîne en rotation le moyeu sur lequel le ruban est enroulé et produisent ainsi un effet de tension ou de ré-enroulement sur la périphérie extérieure au point où le ruban revient dans la cassette. Le brevet des U.S.A. No. 3 770 223 cité précédemment présente plus particulièrement un dispositif de ce type et le brevet des U.S.A. No. 3 025 012 également cité précédemment décrit une découpe en dépouille pratiquée dans le moyeu de la bobine.

Une difficulté majeure rencontrée dans les rubans d'impression et plus particulièrement dans ceux du type « tissus •, lorsqu'ils sont utilisés dans ce type de dispositif, réside dans le fait qu'ils présentent une tendance à se coller ou au bourrage, provoquant une irrégularité de leur alimentation qui affecte la qualité de l'impression dans de nombreux cas. Une autre difficulté rencontrée dans les dispositifs de l'art antérieur est provoquée par l'accroissement significatif de la pression combinée dans toutes les spires extérieures et par la friction ainsi générée au point où le ruban quitte la périphérie intérieure de la bobine. La dépouille pratiquée dans la surface circulaire du moyeu et permettant de limiter la zone de contact entre la surface intérieure du ruban et la bobine, a déjà été utilisée comme indiqué ci-dessus. Cependant, un problème significatif est toujours posé par le plissement, les fronces et l'alimentation défectueuse du ruban lorsqu'il est déroulé et décalé de 90°. Les raisons de cette difficulté tiennent au fait que les spires extérieures exercent toujours une pression sur la spire intérieure. Ceci provoque une alimentation irrégulière du ruban et nécessite l'application de forces de retrait excessivement élevées. Ces forces ne peuvent être appliquées que dans un dispositif de retrait de ruban soigneusement conçu et onéreux. De plus, une alimentation irrégulière peut conduire à un enroulement irrégulier, ce qui augmente encore les difficultés.

### Exposé de l'invention

La présente invention a donc pour but de fournir une cartouche ou une cassette améliorée dans laquelle une bobine à rotation libre comporte un rouleau de ruban qui peut être retiré librement et avec une friction minimale à partir de la spire intérieure du rouleau et ré-enroulé sur la spire extérieure du rouleau.

La cassette consiste en une bobine dont le noyau central comporte un côté polygonal à partir duquel est retirée la spire intérieure du ruban porté par ledit noyau lorsque le ruban est alimenté. Dans la réalisation préférée, le côté supérieur du noyau est de configuration hexagonale tandis que le côté inférieur est de forme circulaire. L'utilisation d'un noyau de bobine comportant un côté supérieur hexagonal, permet au rouleau de ruban de garder la forme circulaire que lui donne le côté inférieur tandis que les six points diamétralement opposés du côté supérieur polygonal permettent un relâchement maximal de la tension du ruban lors de la sortie de celui-ci. Cet agencement ramène même au minimum le léger plissement du ruban que l'on rencontre généralement. Le passage régulier du ruban d'un plan vertical depuis la spire intérieure du rouleau sur le noyau de bobine, vers un plan horizontal lorsqu'il quitte le centre du rouleau, est ainsi assuré. La longueur minimale H des côtés de la forme polygonale du côté supérieur du noyau, est reliée à l'angle A suivant lequel le ruban est tiré de la bobine, et à la largeur du ruban W par la formule : Brève Description des Figures
La Figure 1 est une vue en coupe horizontale de la bobine de la présente invention portant un rouleau de ruban.
La Figure 2 est une vue de dessus de la bobine de la figure 1.
La Figure 3 est une vue en perspective partiellement coupée de la bobine lorsque le couvercle supérieur de la cassette est retiré pour montrer l'agencement du ruban, de la bobine et des côtés du noyau d'enroulement de celle-ci.
La Figure 4 est une vue en plan schématique de la bobine de la présente invention, montrant la relation existant entre la largeur du ruban bande et l'angle de retrait de celle-ci par rapport au rouleau de ruban.
La Figure 5 est une vue horizontale prise de l'avant de la réalisation montrée sur la Figure 4.

### Mode de réalisation préféré

La Figure 1 représente un rouleau 1A de bande ou de ruban sans fin 1 porté par une bobine 2 tournant librement sur un moyeu 3, l'ensemble étant protégé par les flasques supérieur et inférieur 4. L'ensemble est en général considéré comme une cassette contenant une bobine. La spire intérieure du rouleau de ruban 1A est continuellement retirée par des moyens non représentés, puis est ré-enroulée sur la périphérie extérieure de la bobine.

Le retrait du ruban et l'entraînement de la bobine en rotation par les forces utilisées pour le retrait de la bande ou du ruban de la partie intérieure du ruban ainsi que le ré-enroulement du ruban sur la partie extérieure par la rotation de la bobine, sont bien connus dans l'art antérieur et n'entrent pas dans le cadre de la présente invention. Un procédé courant est utilisé depuis longtemps dans de nombreuses applications et il ne sera donc pas nécessaire de décrire ces opérations.

Comme indiqué ci-dessus, un problème majeur rencontré dans les dispositifs représentés à la Figure 1, réside généralement dans le fait que la pression combinée des spires extérieures de la bande sur la spire intérieure applique le ruban en contact serré sur la surface extérieure du noyau d'enroulement et crée une friction qui doit être surpassée pour retirer le ruban de la bobine. Etant donné que le retrait du ruban s'effectue à partir de la périphérie intérieure du rouleau et provoque la rotation de la bobine, il y a à la fois une friction verticale due au glissement lorsque la spire intérieure est retirée et une friction horizontale également due au glissement lorsque le ruban est décalé dans le plan horizontal et traverse l'épaisseur du rouleau contenu entre les côtés de la cassette qui contient la bobine. Il s'agit d'un problème majeur, en particulier avec les rubans encreurs du type « tissu utilisés dans les machines à écrire. Les frictions générées sont suffisamment importantes pour provoquer une alimentation et un enroulement irréguliers et peuvent même être suffisamment élevées pour provoquer des bourrages. Tout ceci contribue à une détérioration peu souhaitable de la qualité de l'impression puisque le ruban ne peut pas se dérouler normalement.

La Figure 1 représente une bobine 2 dont le noyau d'enroulement présente un côté supérieur 5 et un côté inférieur 6. Le côté supérieur 5 présente un rayon légèrement inférieur à celui du côté inférieur 6 dans un but qui sera précisé ultérieurement. La bobine 2 est montée sur un moyeu 3 qui peut porter les flasques supérieur et inférieur 4 de la cassette comme on le voit sur la figure. La bobine 2 tourne librement sur le moyeu 3 et peut être, de préférence, en nylon ou en une matière plastique similaire permettant une rotation régulière de la bobine.

Une gorge 7 est usinée dans la surface périphérique du noyau d'enroulement entre ses côtés 5 et 6 et diminue la zone de contact entre la surface intérieure -du rouleau de ruban et la surface extérieure de la bobine d'une manière connue dans l'art antérieur. Dans la réalisation préférée de l'invention présentée ici, la largeur L de la gorge (voir Figure 5) doit être égale ou supérieure à la largeur du ruban comme cela sera décrit en détail ultérieurement.

La Figure 2 est une vue de dessus de la cassette de la Figure 1. Dans la Figure 2, le côté supérieur 5 est d'une forme polygonale qui, dans le cas de la réalisation préférée de la présente invention, est hexagonale, bien que toute forme polygonale à côtés de longueur égale ou non, puisse être utilisée. La distance radiale séparant le centre du moyeu 3 des extrémités ou des sommets du côté polygonal supérieur 5 est inférieure à la distance radiale séparant le même centre du moyeu 3 de la périphérie du côté inférieur 6. La bobine tourne librement sur le moyeu 3 qui peut présenter un passage central 8 permettant le montage de l'ensemble du dispositif sur un axe ou autre élément fixé dans la machine d'impression utilisant effectivement la cassette. Les flasques supérieur et inférieur 4 sont de même dimension et apparaissent comme un ensemble dans la Figure 2. Dans la Figure 2, le ruban est retiré de la périphérie intérieure du rouleau 1A par les bords plats du côté supérieur polygonal 5 et décalé dans le plan horizontal lorsqu'il traverse le rouleau entre le flasque 4 et la surface supérieure du rouleau 1A avant d'être extrait de la bobine pour son utilisation, puis il est ré-enroulé sur la périphérie extérieure du rouleau de ruban sur la bobine.

La Figure 3 est une vue en perspective partiellement coupée de la bobine alors qu'une opération d'alimentation est en cours et que les flasques 4 sont retirés. Dans la Figure 3, le ruban est retiré dans le sens de la flèche depuis la périphérie intérieure de l'enroulement 1A et est ré-enroulé sur la périphérie extérieure du rouleau par la rotation de la bobine 2 sur le moyeu 3, provoquée par les forces exercées par le ruban 1 en se retirant de la périphérie intérieure du rouleau 1A d'une manière bien connue dans l'art antérieur.

La Figure 4 est une vue de dessus de la réalisation préférée de la bobine utilisée dans la présente invention et montre le côté supérieur 5 de celle-ci. La longueur des bords plats du polygone formant le côté supérieur 5 est indiqué par H et la largeur du ruban 1 est indiquée par W. L'angle de retrait du ruban de la périphérie intérieure du rouleau est représenté par A et cet angle est relié à la longueur H des faces polygonales du côté supérieur 5 et à la largeur du ruban W par la formule H = W/cos A.

La Figure 5 est une vue en coupe horizontale du dispositif de la réalisation préférée représentée à la Figure 4. Le côté supérieur 5 de forme polygonale présente un rayon à ses sommets inférieur de N au rayon du côté circulaire 6 qui forme le fond de la bobine 2. Le rouleau 1A porte contre le côté circulaire 6 et est donc de forme circulaire. Ainsi, le ruban 1 est enroulé sur le côté circulaire 6 de la bobine 2 et les sommets 5 du côté hexagonal sont en retrait d'une distance N qui correspond à au moins deux épaisseurs de ruban de façon que les sommets de l'hexagone du côté 5 se trouvent sur un cercle dont le diamètre est approximativement inférieur de quatre épaisseurs de ruban au diamètre du côté circulaire 6.

On a constaté qu'une cassette réalisée selon les enseignements de la présente invention et contenant un rouleau de ruban tissu sans fin, comporte une bobine tournant plus librement, ce qui permet un écoulement facile et régulier du ruban depuis la périphérie centrale du rouleau ainsi qu'un meilleur ré-enroulement dudit ruban sur la périphérie extérieure dudit rouleau. L'application d'une force de retrait minimale est suffisante et permet une plus large utilisation de la cassette de la présente invention dans les machines d'impression. Il est simplement nécessaire de monter la cassette dans la position désirée et de prévoir des galets d'extraction ou d'alimentation pour tirer le ruban de la périphérie intérieure du rouleau de ruban. Le ruban peut être alimenté au travers de la machine d'impression et ré-enroulé sur la périphérie extérieure du rouleau dans sa cassette par les forces exercées par ledit ruban lors de son retrait de la périphérie intérieure du rouleau.

## Revendications

1. Cassette de ruban sans fin (1), dans laquelle une bobine à rotation libre (2) comportant un rouleau de ruban (1A) est logée dans un boîtier et comporte des moyens permettant audit ruban d'être retiré à partir de la spire intérieure du rouleau sur ladite bobine et ré-enroulé sur la spire extérieure dudit rouleau, ladite bobine à rotation libre comportant un premier côté (5) de forme polygonale adjacent à une première surface latérale dudit rouleau de ruban sur ladite bobine, et un deuxième côté (6) de forme circulaire adjacent à la deuxième surface latérale dudit rouleau ; ladite cassette étant caractérisée en ce que : la spire intérieure dudit ruban est enroulée sur ledit deuxième côté de forme circulaire, la longueur minimale H de chacun des côtés dudit premier côté de forme polygonale est reliée à la largeur W dudit ruban et à l'angle de retrait A dudit ruban de ladite bobine, par la formule H = W/cos A.

. 2. Cassette selon la revendication 1, caractérisée en ce que :
le diamètre dudit deuxième côté (6) de forme circulaire de ladite bobine (2) est supérieur à la diagonale dudit premier côté (5) de forme polygonale.

3. Cassette selon l'une des revendications 1 ou 2, caractérisée en ce que ledit premier côté (5) de la bobine est de forme hexagonale.

4. Cassette selon l'une quelconque des revendications 1 à 3, caractérisée en ce que le noyau d'enroulement (3) de ladite bobine comporte une gorge en dépouille (7).

## Claims

1. Endless ribbon cartridge (1) in which a freely rotatable spool (2) bearing a wound wed (1A) is housed inside an enclosure and includes means allowing said ribbon to be withdrawn from the innermost coil of said winding on said spool and rewound on the outermost coil of said winding, said freely rotatable spool comprising a first side (5) of polygonal shape adjacent to a first lateral surface of said wound web on said spool and a second side (6) of circular shape adjacent to the second lateral surface of said wound web ; said cartridge being characterized in that :
the innermost coil of said ribbon is wound on said second side of circular shape,
the minimum length H of side of said first side of polygonal shape is related to width W of said ribbon and to the angle of withdrawal A of said ribbon from said spool through formula H = W/cos A.

2. Cartridge according to claim 1, characterized in that :
the diameter of said second side (6) of circular shape of said spool (2) is greater than the diagonal of said first side (5) of polygonal shape.

3. Cartridge according to claim 1 or 2, characterized in that said first side (5) of the spool is of hexagonal shape.

4. Cartridge according to any one of claims 1 to 3, characterized in that the winding hub (3) of said spool includes a cut out portion (7).

## Patentansprüche

1. Endlosbandkassette (1) mit einer sich in einem Gehäuse frei drehenden Spule (2) mit einer Bandrolle (1A), und mit Mitteln, die es ermöglichen, die innere Windung der Bandrolle von der Spule auf die Außenwindung der Rolle zu wickeln, wobei die sich frei drehende Spule eine erste Seite (5) in Polygonform aufweist, die an eine erste Seitenfläche der Bandrolle auf der Spule angrenzt, und eine zweite .Seite (6) in Kreisform, die an die zweite Seitenfläche der Bandrolle angrenzt, dadurch gekennzeichnet, daß die Innenwindung des Bandes auf die zweite kreisförmige Seite aufgewickelt ist, und daß die minimale Länge H jedes einzelnen Linienzuges des Polygons mit der Breite W des Bandes und dem Rückfuhrwinkel A des Bandes der Spule durch die Formel H = W/cos A in Beziehung steht.

2. Kassette nach Anspruch 1, dadurch gekennzeichnet,
daß der Durchmesser der zweiten kreisförmigen Seite (6) der Spule (2) größer ist als die Diagonale der ersten polygonförmigen Seite (5).

3. Kassette nach einem der Ansprüche 1 oder 2, dadurch gekennzeichnet, daß die erste Seite (5) der Spule hexagonalförmig ist.

4. Kassette nach einem der Ansprüche 1 bis 3, dadurch gekennzeichnet, daß der Wickelkern der Spule eine schräge Rille (7) aufweist.
